# EUROPÄISCHE PATENTSCHRIFT

(11) **EP 1 871 938 B1**
(45) Veröffentlichungstag und Bekanntmachung des Hinweises auf die Patenterteilung: **02.01.2013**
(21) Anmeldenummer: 06724162.0
(22) Anmeldetag: 08.04.2006
(51) Int. Cl.: D04H 18/04, G06F 19/00

(54) **DÜSENSTREIFEN MIT EINEM ELEMENT ZU SEINER IDENTIFIKATION UND ERFASSUNG SEINER BETRIEBSPARAMETER**
NOZZLE RAMP COMPRISING AN ELEMENT FOR IDENTIFYING AND INPUTTING ITS OPERATING PARAMETERS
RAMPE DE BUSES COMPORTANT UN ELEMENT POUR L'IDENTIFIER ET SAISIR SES PARAMETRES DE FONCTIONNEMENT

(30) Priorität: 19.04.2005 DE 102005017967
(43) Veröffentlichungstag der Anmeldung: 02.01.2008
(73) Patentinhaber: Trützschler Nonwovens GmbH, 63329 Egelsbach (DE)
(72) Erfinder: HELLER, Jürgen, 21521 Dassendorf (DE)
(74) Vertreter: von Kreisler Selting Werner
(86) Internationale Anmeldenummer: PCT/EP2006/003225
(87) Internationale Veröffentlichungsnummer: WO 2006/111283

(56) Entgegenhaltungen:
- DE-A1- 10 203 719
- DE-A1- 19 629 646
- GB-A- 2 276 476
- US-A- 5 699 962
- PATENT ABSTRACTS OF JAPAN Bd. 1995, Nr. 09, 31. Oktober 1995 (1995-10-31) -& JP 07 146394 A (NUCLEAR FUEL IND LTD), 6. Juni 1995 (1995-06-06) & JP 07 146394 A (NUCLEAR FUEL IND LTD) 6. Juni 1995 (1995-06-06)

## Beschreibung

Die Erfindung bezieht sich auf einen Düsenstreifen zur Erzeugung von feinsten Flüssigkeitsstrahlen zur hydrodynamischen Strahlbeaufschlagung von Fasern mittels eines Düsenstreifens in einem Düsenbalken, wobei der Düsenstreifen ein Element aufweist, das die Identifikation des Düsenstreifens und die Erfassung seiner Betriebsparameter gestattet.

Elemente zur automatischen Identifikation von Komponenten sind seit langem bekannt. So beschreibt die deutsche Offenlegungsschrift 196 29 646 A1 ein Verfahren und ein Element zur automatischen Identifikation von Komponenten eines medizinischen Gerätesystems. Der Identifikationsvorgang erfolgt hierbei, indem berührungslos ein Identifikationsabfragesignal von einer separaten Einheit zu der jeweiligen Komponente durch ein Datenübertragungssystem übertragen wird. Die deutsche Offenlegungsschrift 102 03 719 beschreibt eine Registriereinheit in einem Düsenbalken zur Erzeugung von feinen Flüssigkeitsstrahlen zur Strahlbeaufschlagung einer Faserbahn. Anhand der beschriebenen Registriereinheit ist es möglich, die austretenden Wasserstrahlen an einem Düsenbalken zu überwachen.

Keines der beschriebenen Elemente gestattet es jedoch, einen Düsenstreifen in einem Düsenbalken zu identifizieren und die Betriebsparameter des jeweiligen Düsenstreifens zu erfassen.

Der im Patentanspruch 1 angegebenen Erfindung liegt somit das Problem zugrunde, einen Düsenstreifen mit einem Element bereitzustellen, das die Identifikation des Düsenstreifens und die Erfassung der Betriebsparameter des Düsenstreifens gestattet.

Die mit der Erfindung erzielten Vorteile bestehen darin, dass es durch die Identifikation und die Erfassung der Betriebsparameter des Düsenstreifens möglich ist, eine gleich bleibende Strahlbeaufschlagung der Fasern während mehrerer Produktionszyklen zu gewährleisten. Die Identifikation des Düsenstreifens gestattet es, den jeweils verwendeten Düsenstreifen einer definierten Produktionscharge zuzuordnen. Durch das Erfassen der Betriebsparameter des Düsenstreifens ist es auch möglich zu gewährleisten, dass der eingesetzte Düsenstreifen während des Produktionsprozesses innerhalb seiner Fertigungsparameter liegt und somit für die Produktion geeignet ist, da bei einem Düsenstreifen, der außerhalb seiner Fertigungsparameter liegt, stets ein erhöhtes Maß an Ausschuss bei der hydrodynamischen Strahlbeaufschlagung erreicht wird.

Vorteilhafte Ausgestaltungen der Erfindung sind in den Patentansprüchen 2 und folgenden dargelegt. Die Weiterentwicklung nach Patentanspruch 2 ermöglicht, dass die Identifikation des Düsenstreifens und die Erfassung des Betriebsparameters des Düsenstreifens durch einen Barcode, einen Transponder und/oder einen Mikrochip erfolgen. Nach einer weiteren vorteilhaften Ausgestaltung ist es zusätzlich möglich, dass das Element zur Identifikation und Erfassen der Betriebsparameter kompatibel mit Mitteln zum Erkennen der Identifikation und der erfassten Betriebsparameter des jeweiligen Düsenstreifens ist. Nach Patentanspruch 4 ist das Element zum Erkennen der Identifikation des Düsenstreifens und der Betriebsparameter am Düsenbalken oder an der Reinigungseinheit für den Düsenstreifen angebracht oder es wird separat eingesetzt. Entsprechend Patentanspruch 5 kann das Element als Betriebsparameter die Verwendungsdauer des Düsenstreifens, die Reinigungsintervalle des Düsenstreifens, den Zustand des Düsenstreifens, die Pumpleistung und/oder den Pumpdruck erfasst. Vorteilhaft ist es auch, den Barcode auf den Düsenstreifen mit einem Stanzwerkzeug und/oder mit einem Laser aufzubrigen. Gegenstand der Erfindung ist außerdem ein berührungsloses Verfahren zur automatischen Identifikation des Düsenstreifens und zum Erfassen seiner Betriebsparameter durch ein separates Element.

Ausführungsbeispiele der Erfindung sind in den Zeichnungen dargestellt und werden im Folgenden näher beschrieben.

Es zeigen:
- Fig. 1: die schematische Darstellung eines Düsenstreifens mit einem Element zur Identifikation des Düsenstreifens und zur Erfassung der Betriebsparameter;
- Fig. 2: die schematische Darstellung eines Düsenstreifens mit einem Element zur Identifikation und Erfassung der Betriebsparameter am Düsenstreifen und zum Erkennen der Daten am einen Ende des Düsenbalkens;
- Fig. 3: die schematische Darstellung des Düsenstreifens mit einem Element zur Identifikation und Erfassung der Betriebsparameter in einem Düsenbalken;
- Fig. 4: die schematische Darstellung des Düsenstreifens mit einem Element zur Identifikation und Erfassung der Betriebsparameter und zur Auslesung der erfassten Betriebsparameter in der Druckverteilerkammer.

Fig. 1 zeigt die schematische Darstellung des Düsenstreifens mit einem Element zur Identifikation und Erfassen der Betriebsparameter des Düsenstreifens. Das hierfür jeweils eingesetzte Element, beispielsweise ein Transponder, ein Barcode oder ein Mikrochip, kann an jeder beliebigen Stelle des Düsenstreifens angebracht sein, der nicht zur direkten hydrodynamischen Strahlbeaufschlagung der Fasern verwendet wird.

Fig. 2 zeigt in schematischer Darstellung einen Düsenbalken und Düsenstreifen, wobei der Düsenbalken mit einem Mittel zur Identifikation und Erfassung der Betriebsparameter des jeweiligen Düsenstreifens versehen ist. Das Mittel zum Erkennen der Betriebsparameter des Düsenstreifens befindet sich an der Einsetzöffnung des Düsenbalkens, sodass der jeweilige Düsenstreifen bei Ein - und Ausbau in den Düsenbalken direkt identifiziert wird.

Fig. 3 zeigt den Düsenstreifen mit einem Element zur Identifikation und Erfassung der Betriebsparameter an dem Düsenstreifen. Vor dem Einbau und nach dem Ausbau des jeweiligen Düsenstreifens muss das Element zur Identifikation oder Erfassung der Betriebsparameter des jeweiligen Düsenstreifens durch ein externes Handgerät ausgelesen werden; die ermittelten Daten werden dann in einem weiteren Arbeitsschritt an einen Zentralrechner übermittelt. Somit ist es möglich, den jeweiligen Düsenstreifen einem bestimmten Produktionsprozess zweifelsfrei zuzuordnen und die Einsatzdauer des jeweiligen Düsenstreifens genau nachzuvollziehen.

Fig. 4 zeigt in schematischer Darstellung einen Düsenstreifens mit einem Mittel zur Identifikation und Erfassen der Betriebsparameter in einem Düsenbalken. Die Mittel zur Identifikation und Erkennen der Betriebsparameter sind an mehreren Stellen direkt in der Druckverteilkammer angebracht, so dass die jeweiligen Betriebsparameter kontinuierlich im Prozess ausgelesen und an einen externen Zentralrechner weitergeleitet werden können.

## Patentansprüche

1. Düsenstreifen zur Erzeugung von feinsten Flüssigkeitsstrahlen bei der hydrodynamischen Strahlbeaufschlagung von Fasern mittels eines Düsenstreifen in einem Düsenbalken, **dadurch gekennzeichnet, dass** der Düsenstreifen ein Element trägt, das die Identifikation und die Erfassung seiner Betriebsparameter gestattet.

2. Düsenstreifen nach Anspruch 1, **dadurch gekennzeichnet, dass** es sich bei dem Element zur Identifikation des Düsenstreifens und zur Erfassung seiner Betriebsparameter um einen Barcode, einen Transponder und/oder einen Mikrochip handelt.

3. Düsenstreifen nach den Ansprüchen 1 bis 2, **dadurch gekennzeichnet, dass** das Element kompatibel mit Mitteln zum Erkennen der Identifikation und Erfassung der Betriebsparameter ist.

4. Düsenstreifen nach den Ansprüchen 1 bis 3, **dadurch gekennzeichnet, dass** das Element am Düsenbalken oder an der Reinigungseinheit für den Düsenstreifen angebracht ist oder dass es sich um ein separates Element handelt.

5. Düsenstreifen nach den Ansprüchen 1 bis 4, **dadurch gekennzeichnet, dass** das Element als Betriebsparameter die Verwendungsdauer des Düsenstreifens, die Reinigungsintervalle des Düsenstreifens, den Zustand des Düsenstreifens, die Pumpleistung und/oder den Pumpdruck erfasst.

6. Düsenstreifen nach den Ansprüchen 1 bis 5, **dadurch gekennzeichnet, dass** der Barcode durch ein Stanzwerkzeug und/oder durch einen Laser auf den Düsenstreifen aufgebracht ist.

7. Verfahren zur automatischen Identifikation eines Düsenstreifens und Erfassen seiner Betriebsparameter gemäß den Ansprüchen 1 bis 6, **dadurch gekennzeichnet, dass** die Identifikation und die Erfassung der Betriebsparameter berührungslos durch ein separates Element durchgeführt wird.

## Claims

1. A nozzle ramp for generating finest liquid jets during the hydrodynamic application of jets onto fibers using a nozzle ramp in a nozzle bar, **characterized in that** the nozzle ramp carries an element allowing the identification and the detection of its operating parameters.

2. The nozzle ramp of claim 1, **characterized in that** the element for identifying the nozzle ramp and detecting its operating parameters is a barcode, a transponder and/or a microchip.

3. The nozzle ramp of claim 1 to 2, **characterized in that** the element is compatible with means for detecting the identification and the detection of the operating parameters.

4. The nozzle ramp of claims 1 to 3, **characterized in that** the element is arranged at the nozzle bar or at the cleaning unit for the nozzle ramp or that the element is a separate element.

5. The nozzle ramp of claims 1 to 4, **characterized in that** the element detects as the operating parameters the period of use of the nozzle ramp, the cleaning intervals of the nozzle ramp, the condition of the nozzle ramp, the pump output and/or the pumping pressure.

6. The nozzle ramp of claims 1 to 5, **characterized in that** the barcode is applied on the nozzle ramp by a punch tool and/or a laser.

7. A method for the automatic identification of a nozzle ramp und the detection of its operating parameters according to claims 1 to 6, **characterized in that** the identification and the detection of the operating parameters are performed contactlessly by a separate element.

## Revendications

1. Rampe de buses pour générer des jets de liquides très fins lorsque des fibres sont sollicitées par des jets hydrodynamiques au moyen d'une rampe de buses dans une barre de buses, **caractérisée en ce que** la rampe de buses supporte un élément qui permet l'identification et la collecte de ses paramètres de fonctionnement.

2. Rampe de buses selon la revendication 1, **caractérisée en ce que** l'élément d'identification de la rampe de buses et de collecte de ses paramètres de fonctionnement est un code à barres, un transpondeur et/ou une micropuce.

3. Rampe de buses selon les revendications 1 à 2, **caractérisée en ce que** l'élément est compatible avec des moyens de détection de l'identification et de la collecte des paramètres de fonctionnement.

4. Rampe de buses selon les revendications 1 à 3, **caractérisée en ce que** l'élément est monté sur la barre de buses ou l'unité de nettoyage de la rampe de buses ou **en ce qu'**il est un élément séparé.

5. Rampe de buses selon les revendications 1 à 4, **caractérisée en ce que** les paramètres de fonctionnement collectés par l'élément sont la durée d'utilisation de la rampe de buses, l'intervalle de nettoyage de la rampe de buses, l'état de la rampe de buses, la puissance de la pompe et/ou la pression de la pompe.

6. Rampe de buses selon les revendications 1 à 5, **caractérisée en ce que** le code à barre est appliqué sur la rampe de buses par un outil d'estampage et/ou par laser.

7. Procédé d'identification automatique d'une rampe de buses et de détection de ses paramètres de fonctionnement selon les revendications 1 à 6, **caractérisé en ce que** l'identification et la collecte des paramètres de fonctionnement sont effectuées sans contact par un élément séparé.
